# DEMANDE DE BREVET EUROPEEN

(11) **EP 1 336 571 A1**
(43) Date de publication de la demande: **20.08.2003**
(21) Numéro de dépôt: 02447198.9
(22) Date de dépôt: 16.10.2002
(51) Int. Cl.: B65D 27/04

(54) **Fenêtre laissant paraître les coordonnées de l'expéditeur**

(71) Demandeur: Zingaro, Riccardo, 4680 Oupeye (Hermee) (BE)
(72) Inventeur: Zingaro, Riccardo, 4680 Oupeye (Hermee) (BE)

(57) **Abrégé**

- Il est classique dans l'envoi d'une correspondance de voir apparaître à l'avant d'une enveloppe le destinataire et à l'arrière l'expéditeur.

Quant on sait que sur chaque courrier l'expéditeur note ses coordonnées dans le coin gauche de sa lettre, l'invention déposé permettra de voir sur la face avant d'une enveloppe l'expéditeur et le destinataire pour les enveloppes à fenêtre.

Quant aux enveloppes sans fenêtre il ne paraîtra que l'expéditeur.

## Description

L'idée de base est :

D'avoir une fenêtre qui laisse paraître les coordonnées de l'expéditeur sur une enveloppe de quelle nature que ce soit.
- Sur la face avant d'une enveloppe :
   Dans le coin supérieur gauche, faire une fenêtre de -/+ 40mm de haut et de +/- 75mm de large;
- Pour les enveloppes commerciales (A4 et autres) à partir de la fenêtre du destinataire (voir dimension sur plan annexe) qui sera réglé en fonction du format de l'enveloppe, faire une fenêtre de 75 mm de large sur 40 mm de hauteur à gauche de la fenêtre du destinataire ;
- Pour les enveloppes fermées ...... sans fenêtre pour le destinataire, dans le coin supérieur gauche à +/- 15mm du bord gauche et +/- 15 mm du bord supérieur faire une fenêtre de 40mm de haut et de 70mm de large.

Ces fenêtres ne sont pas figées en un rectangle de cette dimension. Les fenêtres peuvent au gré de la fabrication et des occasions varier en dimensions et genre tel que un coeur, un parchemin, une maison, un arbre. N'importe quelle découpe peut convenir pour autant qu'il laisse apparaître l'adresse de l'expéditeur et du destinataire. Cette pratique est valable sur tous les types d'enveloppes commerciales ou non.

Ces fenêtres seront recouvertes par l'intérieur d'un film de matière plastique, cellophane ou toutes autres matières transparentes colorées ou incolores. Pour certaines occasions, la fenêtre du destinataire pourrait même ne pas être recouverte par l'intérieur du film de matière plastique, cellophane ou autres matières transparente ou non, la découpe tel quel laissera apparaître le destinataire.

## Revendications

1. L'idée de base est d'avoir une fenêtre qui laisse paraître les coordonnés de l'expéditeur sur une enveloppe de quelle nature que ce soit.
